# EUROPÄISCHE PATENTSCHRIFT

(11) **EP 1 282 484 B1**
(45) Veröffentlichungstag und Bekanntmachung des Hinweises auf die Patenterteilung: **02.07.2008**
(21) Anmeldenummer: 01921202.6
(22) Anmeldetag: 15.03.2001
(51) Int. Cl.: B25F 5/00

(54) **WERKZEUGMASCHINE, INSBESONDERE HANDWERKZEUGMASCHINE**
MACHINE TOOL, ESPECIALLY A HAND MACHINE TOOL
MACHINE-OUTIL, NOTAMMENT MACHINE-OUTIL A MAIN

(30) Priorität: 11.05.2000 DE 10023174
(43) Veröffentlichungstag der Anmeldung: 12.02.2003
(73) Patentinhaber: ROBERT BOSCH GMBH, 70442 Stuttgart (DE)
(72) Erfinder: LEITENBERGER, Thomas, 70565 Stuttgart (DE); MEIXNER, Gerhard, 70794 Filderstadt (DE); SCHLACHTER, Guenther, 70771 Leinfelden-Echterdingen (DE)
(86) Internationale Anmeldenummer: PCT/DE2001/000988
(87) Internationale Veröffentlichungsnummer: WO 2001/085399

(56) Entgegenhaltungen:
- DE-A- 3 916 355
- DE-A- 4 119 941
- DE-U- 29 701 358

## Beschreibung

### Stand der Technik

Die Erfindung geht aus von einer Werkzeugmaschine, insbesondere von einer Handwerkzeugmaschine, nach dem Oberbegriff des Anspruchs 1.

Für die meisten Werkzeugmaschinen, insbesondere Handwerkzeugmaschinen, ist es von Vorteil, eine Antriebsdrehzahl des Antriebsmotors variieren zu können. Bei Handwerkzeugmaschinen ist bekannt, die Antriebsdrehzahl über eine Regeleinheit möglichst unabhängig von der Belastung konstant zu halten oder über eine Stellvorrichtung die Antriebsdrehzahl variabel einzustellen.

Zur Einstellung wird einem Bediener häufig ein Stellrad angeboten, über das die Drehzahl dauerhaft eingestellt bzw. auf einen maximalen Wert begrenzt werden kann. Das Stellrad kann auch mit einem Potentiometer im Schalterdrücker kombiniert sein, so daß das Stellrad die obere Grenze des Drückerbereichs vorgibt.

Mit dem Stellrad kann beispielsweise die Drehzahl auf einen Bearbeitungsvorgang oder auf ein zu bearbeitendes Material abgestimmt werden. Ein Bediener kann eine Drehzahl vorwählen, die während des Arbeitens an einem Werkstück konstant gehalten werden kann, beispielsweise beim Sägen, Schleifen usw.

Aus der DE 39 16 355 A1 ist eine kraftgetriebene Werkzeugmaschine mit einem Motor und einer Steuerung des Motors bekannt. Die Steuerung erfolgt in Abhängigkeit von Kenngrößen, welche durch einen Benutzer über eine Stellvorrichtung eingegeben werden. Zudem steuert die Steuerung automatisch mittels einer Rückstelleinheit eine Rückstellung in eine Ausgangsstellung.

### Vorteile der Erfindung

Die Erfindung geht aus von einer Werkzeugmaschine, insbesondere von einer Handwerkzeugmaschine, mit einem in einem Gehäuse angeordneten Antriebsmotor und zumindest einer Stellvorrichtung, über die zumindest eine Kenngröße des Antriebsmotors und/oder eines Getriebes während einer Betriebsphase dauerhaft einstellbar ist, wobei die Stellvorrichtung eine Rückstelleinheit aufweist, die die Stellvorrichtung abhängig von zumindest einem Betriebsparameter auf eine Ausgangsstellung zurückstellt und die Rückstelleinheit abhängig von einer Stillstandzeit die Stellvorrichtung zurückstellt.

Dadurch daß die Stellvorrichtung eine Rückstelleinheit aufweist, die die Stellvorrichtung abhängig von zumindest einem Betriebsparameter auf eine Ausgangsstellung zurückstellt, können Fehlbedienungen sicher vermieden werden, insbesondere wenn die Werkzeugmaschine von mehreren Personen benutzt wird. Die Werkzeugmaschine kann durch die Rückstelleinheit vorteilhaft stets auf einen Standardbetriebsfall zurückgestellt werden, von dem aus jeder Bediener die Werkzeugmaschine in gewohnter Weise auf seinen speziellen Anwendungsfall einstellen kann. Es kann sicher vermieden werden, daß eine für einen betreffenden Anwendungsfall unpassende spezielle Einstellung von einem neuen Bediener übersehen wird. Je nach Werkzeugmaschine kann es vorteilhaft sein, daß in der Ausgangsstellung die Werkzeugmaschine mit einer maximal möglichen Kenngröße betrieben werden kann, die anschließend durch die Stellvorrichtung reduzierbar ist, daß in der Ausgangsstellung die Werkzeugmaschine mit einer minimal eingestellten Kenngröße betrieben werden kann, von der aus Sicherheitsgründen eine Einstellung stets begonnen werden sollte, oder daß in der Ausgangsstellung die Werkzeugmaschine mit einer Kenngröße betrieben werden kann, die zwischen einer maximalen und einer minimalen Kenngröße liegt.

In einer weiteren Ausgestaltung der Erfindung wird vorgeschlagen, daß die Rückstelleinheit abhängig von einer Stillstandzeit die Stellvorrichtung zurückstellt. Es kann konstruktiv einfach eine funktionsgerechte Rückstellung erreicht werden.

Ist bei der Rückstelleinheit einstellbar, bei welcher Stillstandzeit die Rückstelleinheit die Stellvorrichtung zurückstellt, kann ferner die Werkzeugmaschine auf verschiedene Anwendungsgebiete eingestellt und ein ungewolltes Zurückstellen sicher vermieden werden, wobei die Stillstandzeit vorzugsweise zwischen einer und zwanzig Minuten beträgt.

Bei Werkzeugmaschinen ist häufig eine Drehzahl des Werkzeugs für eine vorteilhafte Bearbeitung entscheidend, wodurch über die Stellvorrichtung als Kenngröße vorzugsweise eine maximale Drehzahl einstellbar ist, und zwar direkt über die Antriebsmaschine und/oder möglicherweise auch über ein Getriebe. Neben der maximalen Drehzahl kann es grundsätzlich auch sinnvoll sein, über die Stellvorrichtung eine Mindestdrehzahl zu bestimmen, die beispielsweise in einem Anwendungsfall nicht unterschritten werden sollte.

Neben einer Drehzahl können auch andere, dem Fachmann als sinnvoll erscheinende Kenngrößen über die Stellvorrichtung einstellbar ausgeführt sein, wie insbesondere ein minimal und/oder maximal abgegebenes Drehmoment und/oder ein Bearbeitungshub, beispielsweise bei einer Stichsäge oder eines Exzenterschleifers usw.

In einer weiteren Ausgestaltung wird vorgeschlagen, daß bei Unterbrechen einer Stromversorgung die Rückstelleinheit die Stellvorrichtung zurückstellt, beispielsweise beim Ziehen eines Netzsteckers oder beim Auswechseln eines Akkumulators. Da vor einem Bedienerwechsel insbesondere ein Netzstecker einer Handwerkzeugmaschine häufig ausgesteckt bzw. die Stromversorgung unterbrochen wird, kann der Bedienerwechsel mit einer besonders hohen Wahrscheinlichkeit erfaßt werden.

Ferner sind weitere dem Fachmann als sinnvoll erscheinende Betriebsparameter denkbar, von denen abhängig die Rückstelleinheit die Stellvorrichtung zurückstellt, beispielsweise abhängig von Temperaturwerten. Die Stellvorrichtung kann zurückgestellt werden, sobald sich die Werkzeugmaschine abgekühlt hat, beispielsweise indem ein Bimetallelement eine Rastverbindung löst, und/oder es kann die Stellvorrichtung zurückgestellt werden, wenn eine bestimmte Temperatur überschritten wird, beispielsweise in einem Überlastfall.

Konstruktiv einfach und kostengünstig kann ein mechanischer Rückstellmechanismus realisiert werden, und zwar insbesondere mit einem gespannten Federelement, das beispielsweise über einen Rastmechanismus während des Betriebs in seiner Stellung gehalten wird, der an einen Ein- und Ausschalter gekoppelt ist und beim Ausschalten der Werkzeugmaschine gelöst wird.

Besitzt die Rückstelleinheit ein elektromagnetisches Stellelement, kann der Rückstellvorgang vorteilhaft einfach an eine Stromversorgung gekoppelt werden, beispielsweise indem bei Vorliegen einer Stromversorgung ein Elektromagnet direkt oder über einen Rastmechanismus eine Rückstellfeder am Zurückstellen der Stellvorrichtung hindert. Wird die Stromversorgung unterbrochen und eine Haltekraft des Elektromagneten aufgehoben, stellt die Rückstellfeder die Stellvorrichtung zurück. Das elektromagnetische Stellelement kann neben einer mechanischen Rückstellfeder auch mit anderen, dem Fachmann als sinnvoll erscheinenden Mechanismen kombiniert sein, beispielsweise mit elektrischen und/oder hydraulischen Aktuatoren.

In einer weiteren Ausgestaltung wird vorgeschlagen, daß die Stellvorrichtung zur Einstellung der Kenngröße zumindest eine Elektronikeinheit aufweist, die über die Rückstelleinheit rücksetzbar ist. Der Rückstellvorgang kann vorteilhaft wie bei einer elektromagnetischen Einheit an eine Stromversorgung gekoppelt werden. Ferner kann die Elektronikeinheit besonders platzsparend, leicht und kostengünstig realisiert werden. Eine mechanische Rückstellung eines Betätigungselements kann vorteilhaft vermieden werden, beispielsweise eines Stellrads.

Die erfindungsgemäße Lösung kann bei verschiedenen, dem Fachmann als sinnvoll erscheinenden Werkzeugmaschinen und insbesondere bei Handwerkzeugmaschinen eingesetzt werden, die häufig von mehreren Bedienern genutzt werden, wie beispielsweise Handbohrmaschinen, Schlagbohrmaschinen, Bohr- und/oder Meißelhämmer, Schrauber, Winkelschleifer, Exzenterschleifmaschinen, Sägen, Hobel usw.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematisch dargestellte Handbohrmaschine,
- Fig. 2: ein Stellrad mit einer elektromagnetischen Rückstelleinheit und
- Fig. 3: ein Stellrad mit einer elektronischen Steuereinheit.

### Beschreibung der Ausführungsbeispiele

Fig. 1 zeigt eine Handbohrmaschine mit einem in einem Gehäuse 10 angeordneten Elektromotor 12. Mit einem Schalter 28 kann die Handbohrmaschine ein- und ausgeschaltet werden. Zur Einstellung einer Drehzahl besitzt die Handbohrmaschine eine Stellvorrichtung 14 mit einem Stellrad 30, über die eine Drehzahl auf einen bestimmten Wert eingestellt werden kann. Der Schalter kann auch mit einem Potentiometer ausgestattet sein, der es gestattet z.B. die Drehzahl von 0 bis zu einem vom Stellrad vorgewählten Endwert zu variieren.

Erfindungsgemäß besitzt die Stellvorrichtung 14 eine Rückstelleinheit 18, die die Stellvorrichtung 14 abhängig von einem Betriebsparameter auf eine Ausgangsstellung zurückstellt, und zwar sobald eine Stromversorgung unterbrochen wird (Fig. 2). Das Stellrad 30 ist in einem Gehäuseteil 34 mit einer Achse 32 drehbar gelagert, über die ein nicht näher dargestellter Potentiometer drehbar ist. Die Achse 32 ist im Gehäuseteil 34 axial in Richtung Stellrad 30 über ein auf der Achse 32 befestigtes Zahnrad 36 und axial in Richtung Zahnrad 36 über einen Flansch 38 am Stellrad 30 gesichert. Auf dem Flansch 38 ist eine Spiralfeder 22 angeordnet, die mit einem ersten Schenkel 42 in Drehrichtung formschlüssig zwischen zwei am Stellrad 30 befestigte Stifte 44, 46 greift und mit einem zweiten Schenkel 48 formschlüssig zwischen zwei am Gehäuseteil 34 befestigte Stifte 50, 52 greift.

Wird die Handbohrmaschine mit einem nicht näher dargestellten Netzstecker und einem Netzkabel an eine Stromversorgung angeschlossen, wird ein Elektromagnet 24 bestromt und verschiebt einen Stößel 54 in eine Zahnlücke des Zahnrads 36. Wird das Stellrad 30 gedreht, um eine durch den Schaltdrücker 28 maximal einstellbare Drehzahl auf einen bestimmten Wert zu begrenzen, kann der Stößel 54 dabei aus seiner Raststellung im Zahnrad 36 bzw. aus der Zahnlücke gegen die Magnetkraft des Elektromagneten 24 verschoben werden. Kommt eine Zahnlücke des Zahnrads 36 über dem Stößel 54 zum Liegen, wird der Stößel 54 durch die Magnetkraft des Elektromagneten 24 in die Zahnlücke verschoben. Das Stellrad 30 kann in durch die Zahnlücken des Zahnrads 36 vorgegebenen Stufen verstellt werden. Ist eine gewünschte Stufe bzw. eine gewünschte Drehzahlbegrenzung erreicht, wird das Stellrad 30 und der Potentiometer über die Achse 32, das Zahnrad 36 und über den in eine Zahnlücke des Zahnrads 36 greifenden Stößel 54 des Elektromagneten 24 fixiert. Beim Verstellen des Stellrads 30 wird die Spiralfeder 22 gespannt.

Wird nach einer Betriebsphase der Netzstecker gezogen und die Stromzufuhr zum Elektromagneten 24 unterbrochen, kann der Stößel 54 über die Spiralfeder 22 aus der Zahnlücke des Zahnrads 36 verschoben werden. Die Spiralfeder 22 stellt das Stellrad 30 und den Potentiometer in ihre Ausgangsstellung zurück, und zwar wird die Drehzahlbegrenzung aufgehoben, so daß über den Schaltdrücker 28 die Handbohrmaschine mit einer maximal möglichen Drehzahl betrieben werden kann. Der Elektromagnet 24 mit dem Stößel 54 und das Zahnrad 36 werden vorteilhaft dazu genutzt, den Einstellbereich des Stellrads 30 zu stufen, das Stellrad 30 während einer Betriebsphase zu arretieren und einen vorteilhaften Rückstellmechanismus zu realisieren.

In Fig. 3 ist eine alternative Stellvorrichtung 16 mit einem Stellrad 56 dargestellt. Im wesentlichen gleichbleibende Bauteile sind grundsätzlich mit den gleichen Bezugszeichen beziffert. Ferner kann bezüglich gleichbleibender Merkmale und Funktionen auf die Beschreibung zum Ausführungsbeispiel in Fig. 1 und 2 verwiesen werden.

Das Stellrad 56 ist über einen Impulsgeber 58 mit einer elektronischen Steuereinheit 26 verbunden, die einen Sollwert einem Drehzahlregler 60 vorgibt. Anstatt einem Impulsgeber ist jedoch auch ein Endlos-Potentiometer möglich. Ist die Handbohrmaschine über ein Netzteil 62 mit einem Netzstecker und einem Netzkabel an eine Stromversorgung angeschlossen, wird die Steuereinheit 26 über eine Leitung 64 unabhängig von der Betätigung des Schalters 28 bestromt. Die Drehzahl des Elektromotors 12 kann anschließend durch das Stellrad 56 auf einen bestimmten Wert eingestellt werden. Die eingestellte Drehzahl wird über ein Display 66 angezeigt. Ist in eine Drehrichtung des Stellrads 56 eine Einstellgrenze erreicht, kann das Stellrad 56 weitergedreht werden, ohne daß sich die Drehzahleinstellung ändert.

Wird der Netzstecker gezogen und die Stromzufuhr der Steuereinheit 26 unterbrochen oder ist eine bestimmte Stillstandzeit erreicht, d.h. wird die Handbohrmaschine eine bestimmte Zeit nicht betätigt, stellt eine Rückstelleinheit 20 in der Steuereinheit 26 diese auf ihre Ausgangsstellung zurück, und zwar wird die vorgewählte Drehzahl aufgehoben, so daß die Handbohrmaschine mit einer maximal möglichen Drehzahl betrieben werden kann. Die Stillstandzeit, bei der die Steuereinheit 26 über die Rückstelleinheit 20 zurückgestellt wird, kann über ein Stellrad 40 auf einen Betrag zwischen zwei und zwanzig Minuten eingestellt werden.

Anstatt einem Stellrad wäre auch ein anderes, dem Fachmann als sinnvoll erscheinendes Betätigungselement zur Einstellung der Drehzahlbegrenzung denkbar, beispielsweise eine Schaltwippe, ein oder mehrere Betätigungsknöpfe usw.

### Bezugszeichen

- 10: Gehäuse
- 12: Antriebsmotor
- 14: Stellvorrichtung
- 16: Stellvorrichtung
- 18: Rückstelleinheit
- 20: Rückstelleinheit
- 22: Federelement
- 24: Stellelement
- 26: Elektronikeinheit
- 28: Schalter
- 30: Stellrad
- 32: Achse
- 34: Gehäuseteil
- 36: Zahnrad
- 38: Flansch
- 40: Stellrad
- 42: Schenkel
- 44: Stift
- 46: Stift
- 48: Schenkel
- 50: Stift
- 52: Stift
- 54: Stößel
- 56: Stellrad
- 58: Impulsgeber
- 60: Drehzahlregler
- 62: Netzteil
- 64: Leitung
- 66: Display

## Patentansprüche

1. Werkzeugmaschine, insbesondere Handwerkzeugmaschine, mit einem in einem Gehäuse (10) angeordneten Antriebsmotor (12) und zumindest einer Stellvorrichtung (14, 16), über die zumindest eine Kenngröße des Antriebsmotors (12) und/oder eines Getriebes während einer Betriebsphase dauerhaft einstellbar ist, wobei die Stellvorrichtung (14, 16) eine Rückstelleinheit (18, 20) aufweist, die die Stellvorrichtung (14, 16) abhängig von zumindest einem Betriebsparameter auf eine Ausgangsstellung zurückstellt und wobei die Rückstelleinheit (20) abhängig von einer Stillstandzeit die Stellvorrichtung (16) zurückstellt, **dadurch gekennzeichnet, daß** bei der Rückstelleinheit (20) einstellbar ist, bei welcher Stillstandzeit die Rückstelleinheit (20) die Stellvorrichtung (16) zurückstellt.

2. Werkzeugmaschine nach Anspruch 1, **dadurch gekennzeichnet, daß** über die Stellvorrichtung (14, 16) als Kenngröße eine maximale und/oder minimale Drehzahl einstellbar ist.

3. Werkzeugmaschine nach Anspruch 1 oder 2, **dadurch gekennzeichnet, daß** über die Stellvorrichtung als Kenngröße ein maximal und/oder minimal abgegebenes Drehmoment einstellbar ist.

4. Werkzeugmaschine nach Anspruch 1, **dadurch gekennzeichnet, daß** die Stillstandzeit zwischen einer Minute und zwanzig Minuten beträgt.

5. Werkzeugmaschine nach einem der vorhergehenden Ansprüche, **dadurch gekennzeichnet, daß** bei Unterbrechung einer Stromversorgung die Rückstelleinheit (18, 20) die Stellvorrichtung (14, 16) zurückstellt.

6. Werkzeugmaschine nach einem der vorhergehenden Ansprüche, **dadurch gekennzeichnet, daß** die Rückstelleinheit die Stellvorrichtung abhängig von einem erfaßten Temperaturwert zurückstellt.

7. Werkzeugmaschine nach einem der vorhergehenden Ansprüche, **dadurch gekennzeichnet, daß** die Rückstelleinheit (18) einen mechanischen Rückstellmechanismus aufweist.

8. Werkzeugmaschine nach Anspruch 7, **dadurch gekennzeichnet, daß** der Rückstellmechanismus über ein gespanntes Federelement (22) die Stellvorrichtung (14) zurückstellt.

9. Werkzeugmaschine nach einem der vorhergehenden Ansprüche, **dadurch gekennzeichnet, daß** die Rückstelleinheit (18) ein elektromagnetisches Stellelement (24) aufweist.

10. Werkzeugmaschine nach einem der Ansprüche 1 bis 6, **dadurch gekennzeichnet, daß** die Stellvorrichtung (16) zur Einstellung der Kenngröße zumindest eine Elektronikeinheit (26) aufweist, die über die Rückstelleinheit (20) rücksetzbar ist.

## Claims

1. Machine tool, in particular powered hand tool, having a drive motor (12) arranged in a housing (10) and at least one regulating device (14, 16), via which at least one characteristic quantity of the drive motor (12) and/or of a gear unit can be continuously set during an operating phase, the regulating device (14, 16) having a resetting unit (18, 20) which resets the regulating device (14, 16) to an initial position as a function of at least one operating parameter the resetting unit (20) resetting the regulating device (16) as a function of an idle time, **characterized in that** the idle time during which the resetting unit (20) resets the regulating device (16) can be set at the resetting unit (20).

2. Machine tool according to Claim 1, **characterized in that** a maximum and/or minimum speed can be set as characteristic quantity via the regulating device (14, 16).

3. Machine tool according to Claim 1 or 2, **characterized in that** a maximum and/or minimum delivered torque can be set as characteristic quantity via the regulating device.

4. Machine tool according to claim 1, **characterized in that** the idle time is between one minute and twenty minutes.

5. Machine tool according to one of the preceding claims, **characterized in that** the resetting unit (18, 20) resets the regulating device (14, 16) if a power supply is interrupted.

6. Machine tool according to one of the preceding claims, **characterized in that** the resetting unit resets the regulating device as a function of a detected temperature value.

7. Machine tool according to one of the preceding claims, **characterized in that** the resetting unit (18) has a mechanical resetting mechanism.

8. Machine tool according to Claim 7, **characterized in that** the resetting mechanism resets the regulating device (14) via a loaded spring element (22).

9. Machine tool according to one of the preceding claims, **characterized in that** the resetting unit (18) has an electromagnetic regulating element (24).

10. Machine tool according to one of Claims 1 to 6, **characterized in that** the regulating device (16), for setting the characteristic quantity, has at least one electronic unit (26) which can be reset via the resetting unit (20).

## Revendications

1. Machine-outil, notamment machine-outil à main comportant un moteur (12) d'entraînement, logé dans un boîtier (10) et au moins un dispositif de réglage (14, 16) pour régler de façon permanente au moins un paramètre de fonctionnement du moteur d'entraînement (12) et/ou d'une transmission au cours d'une phase de fonctionnement,
le dispositif de réglage (14, 16) comportant une unité de rappel (18, 20) qui rappelle le dispositif de réglage (14, 16) en fonction d'au moins un paramètre de fonctionnement dans une position de départ et l'unité de rappel (20) assure le rappel du dispositif de réglage (16) en fonction d'une durée d'arrêt,
**caractérisée en ce que**
l'unité de rappel (20) permet de régler la durée d'arrêt pour laquelle l'unité de rappel (20) assure le rappel du dispositif de réglage (16).

2. Machine-outil selon la revendication 1,
**caractérisée en ce que**
le dispositif de réglage (14, 16) se règle avec une grandeur caractéristique correspondant à une vitesse de rotation maximale et/ou minimale.

3. Machine-outil selon la revendication 1 ou 2,
**caractérisée en ce que**
le dispositif de réglage se règle suivant une grandeur caractéristique correspondant à un couple fourni, maximum et/ou minimum.

4. Machine-outil selon la revendication 1,
**caractérisée en ce que**
le temps d'arrêt est compris entre une minute et vingt minutes.

5. Machine-outil selon l'une des revendications précédentes,
**caractérisée en ce qu'**
en cas d'interruption d'une alimentation électrique, l'unité de rappel (18, 20) assure le rappel du dispositif de réglage (14, 16).

6. Machine-outil selon l'une des revendications précédentes,
**caractérisée en ce que**
l'unité de rappel assure le rappel du dispositif de réglage selon la valeur de la température saisie.

7. Machine-outil selon l'une des revendications précédentes,
**caractérisée en ce que**
l'unité de rappel (18) comporte un mécanisme de rappel mécanique.

8. Machine-outil selon la revendication 7,
**caractérisée en ce que**
le mécanisme de rappel assure le rappel du dispositif de réglage (14) par un élément de ressort (22) mis en tension.

9. Machine-outil selon l'une des revendications précédentes,
**caractérisée en ce que**
l'unité de rappel (18) comporte un élément d'actionnement électromagnétique (24).

10. Machine-outil selon l'une des revendications 1 à 6,
**caractérisée en ce que**
le dispositif de réglage (16) comporte au moins une unité électronique (26) pour régler la grandeur caractéristique qui est remise à l'état initial par l'unité de rappel (20).
